# FASCICULE DE BREVET EUROPEEN

(11) **EP 4 260 354 B1**
(45) Date de publication et mention de la délivrance du brevet: **06.11.2024**
(21) Numéro de dépôt: 21840651.0
(22) Date de dépôt: 03.12.2021
(51) Int. Cl.: H01H 9/30, H01H 39/00

(54) **DISPOSITIF DE COUPURE À ACCROISSEMENT DIÉLECTRIQUE**
SCHALTVORRICHTUNG MIT DIELEKTRISCHEM ANSTIEG
DIELECTRICALLY INCREASED DISCONNECTING DEVICE

(30) Priorité: 10.12.2020 FR 2013018
(43) Date de publication de la demande: 18.10.2023
(73) Titulaire: ArianeGroup SAS, 78130 Les Mureaux (FR)
(72) Inventeur: MARLIN, Frédéric, 33185 LE HAILLAN (FR); LORENZON, Romain, 33185 LE HAILLAN (FR)
(74) Mandataire: Cabinet Beau de Loménie
(86) Numéro de dépôt international: PCT/FR2021/052210
(87) Numéro de publication internationale: WO 2022/123159

(56) Documents cités:
- EP-A1- 2 995 822
- FR-A1- 3 081 255
- US-A1- 2014 061 161

## Description

### Domaine Technique

La présente invention se rapporte au domaine général des dispositifs de coupure électrique, et plus particulièrement ceux du type à actionnement pyrotechnique.

### Technique antérieure

On connaît des dispositifs de coupure pyrotechnique comprenant un corps dans lequel est présent un initiateur pyrotechnique configuré pour, lorsqu'il est déclenché, mettre en mouvement un piston muni d'un relief en direction d'une barre conductrice à sectionner.

On connaît par exemple le document déposé sous le numéro FR1908466 qui décrit un dispositif de coupure pyrotechnique. Le dispositif présenté dans le document FR1908466 permet d'obtenir des résultats satisfaisants, notamment pour des tensions des intensités allant jusqu'à 18kA et sous des tensions de l'ordre de 1 kV. Toutefois, la Demanderesse s'est aperçue que les performances générales du dispositif sont limitées par le niveau d'isolation électrique obtenu après la coupure électrique.

Il est aussi connu du document US 2014/061161 un dispositif de coupure comprenant un élément conducteur et un piston mobile entre une position de conduction et une position de coupure.

### Exposé de l'invention

L'invention a pour but de fournir un dispositif de coupure qui assure une isolation électrique plus fiable et complète, c'est-à-dire permettant de maintenir une coupure complète du courant en un temps donné qui reste court, et un maintien d'un haut niveau d"isolement électrique après l'activation du dispositif de coupure, le haut niveau d'isolement étant démontré par un courant de fuite de l'ordre de 10 mA pour des tensions de l'ordre de 2,5 kV, et/ou une résistance électrique d'isolation supérieure à 80 MOhm.

A cet effet, l'invention propose un dispositif de coupure comprenant: un élément conducteur et un piston mobile, le piston étant apte à se déplacer entre une première position de passage du courant dans l'élément conducteur et une réception lorsque ledit piston est dans sa deuxième position, la cavité de réception étant délimitée par au moins une paroi interne de l'élément de réception, la paroi interne étant en matériau électriquement isolant.

Selon une caractéristique générale de l'invention, l'élément de réception comprend des ailettes en matériau électriquement isolant et s'étendant à l'intérieur de la cavité de réception en saillie depuis ladite au moins une paroi interne de l'élément de réception.

La présence de portions en matériau électriquement isolant, comme du plastique par exemple, et s'étendant en saillie à l'intérieur de la cavité de réception du corps du dispositif de coupure depuis une paroi interne permet d'améliorer le caractère électriquement isolant du dispositif de coupure, et plus particulièrement de favoriser le maintien de la coupure électrique une fois le dispositif de coupure actionné.

Premièrement, l'ajout des ailettes dans la cavité permet tout d'abord d'augmenter la surface effective de matériau isolant permettant de dissiper l'énergie du plasma généré suite à la coupure de l'élément conducteur par le piston, notamment par rapport à une cavité de réception cylindrique sans portion en saillie vers l'intérieur.

Autrement dit, la cavité de réception forme une enceinte étanche à l'intérieur de laquelle le plasma de l'arc électrique est dissipé grâce à la surface totale de matériau isolant au sein de la cavité de réception. Les différents éléments en matériau isolant forment des surfaces d'échange énergétique permettant de dissiper la grande quantité d'énergie contenue dans l'arc électrique.

Deuxièmement, suite à l'actionnement du dispositif de coupure, un arc électrique est produit un court instant. Le plasma de l'arc électrique dépose alors de la suie sur les parois de la cavité de réception. En outre, l'élément conducteur est coupé en deux sections couplées au reste du circuit et non reliée électriquement l'une à l'autre. Ces deux sections sont distantes l'une de l'autre d'une distance qui dépend du diamètre du piston et de la largeur de la barre dans le cas où le piston est circulaire. La suie déposée sur les parois de la cavité de réception peut former des chemins non isolant qui pourraient rétablir le passage du courant entre les deux sections de l'élément conducteur.

La présence des ailettes dans la cavité permet d'augmenter la longueur du chemin de suie entre les deux sections de l'élément conducteur sectionné et ainsi de réduire le risque de reprise d'un courant électrique.

Selon un premier aspect du dispositif de coupure, le dispositif comprend de préférence au moins six ailettes pour maximiser le chemin à parcourir par la suie et maximiser la matière permettant de dissiper l'énergie du plasma créer lors de la coupure tout en minimisant la masse du dispositif de coupure.

Selon un deuxième aspect du dispositif de coupure, les ailettes peuvent comprendre une première extrémité solidaire de ladite au moins une paroi interne de l'élément de réception et une seconde extrémité sui est libre à l'intérieur de la cavité de réception, les ailettes ayant toutes la même longueur entre leur première extrémité et leur seconde extrémité pour maximiser le nombre d'ailettes qui peuvent être logées dans la cavité de réception tout en conservant suffisamment de distance entre les ailettes.

Dans une variante, les ailettes peuvent comprendre une première extrémité solidaire de ladite au moins une paroi interne de l'élément de réception et une seconde extrémité qui est libre à l'intérieur de la cavité de réception, le dispositif comprenant des premières ailettes ayant une première longueur entre leur première extrémité et leur seconde extrémité, et des secondes ailettes ayant une seconde longueur entre leur première extrémité et leur seconde extrémité, la seconde longueur étant inférieure à la première longueur, chaque première ailette étant disposée entre deux secondes ailettes et chaque seconde ailette étant disposée entre deux premières ailettes.

Selon un troisième aspect du dispositif de coupure, l'élément de réception peut comprendre en outre au moins une cavité additionnelle distincte de la cavité de réception et reliée à ladite cavité de réception par au moins un canal, ledit au moins un canal étant ouvert lors de la rupture de l'élément conducteur par le piston.

Un tel dispositif de coupure comprenant au moins une cavité additionnelle permet d'évacuer le plasma généré lors de la rupture de l'élément conducteur vers la cavité additionnelle, limitant ainsi la quantité de plasma dans la cavité de réception qui tend à ralentir le piston et à assurer la continuité électrique entre les extrémités rompues de l'élément conducteur.

Selon un quatrième aspect du dispositif de coupure, le au moins un canal peut être obturé par le piston lorsque ledit piston est dans sa deuxième position.

Selon un cinquième aspect du dispositif de coupure, le au moins un canal peut être situé au droit d'un point de rupture de l'élément conducteur.

Selon un sixième aspect du dispositif de coupure, l'élément de réception peut comprendre au moins deux cavités additionnelles distinctes chacune reliée à la cavité de réception par au moins un canal.

Selon un septième aspect du dispositif de coupure, chaque cavité additionnelle peut être reliée à la cavité de réception par au moins un canal situé au droit d'un point de rupture de l'élément conducteur, au moins un canal étant situé au droit de chaque point de rupture de l'élément conducteur.

Selon un huitième aspect du dispositif de coupure, ladite au moins une cavité additionnelle peut comprendre une longueur au moins égale à la moitié de la longueur de la cavité de réception.

Selon un neuvième aspect du dispositif de coupure, le volume de ladite au moins une cavité additionnelle peut être supérieur ou égal au volume de la cavité de réception.

Selon un dixième aspect du dispositif de coupure, ledit au moins un canal peut déboucher dans la cavité de réception sur une portion de ladite cavité de réception présentant une surface conique de forme complémentaire à une portion du piston.

Selon un onzième aspect du dispositif de coupure, le dispositif est un dispositif de coupure pyrotechnique comprenant un initiateur pyrotechnique, le piston étant apte à se déplacer suite à l'actionnement de l'initiateur pyrotechnique entre sa première position et sa deuxième position.

Selon un douzième aspect du dispositif de coupure, l'élément conducteur peut être configuré pour être rompu par le piston en deux points de rupture.

Dans une variante, l'élément conducteur est configuré pour être rompu en un point de rupture et être plié par le piston.

Dans un autre objet de l'invention, il est proposé une installation électrique sécurisée comprenant un dispositif de coupure selon l'une quelconque des caractéristiques possibles et un circuit électrique relié à l'élément conducteur dudit dispositif.

Dans un autre objet de l'invention, il est proposé un véhicule comprenant une installation électrique sécurisée selon l'une des caractéristiques possibles.

### Brève description des dessins

[Fig. 1] La figure 1 est une représentation schématique d'une vue en coupe d'un dispositif de coupure selon un premier mode de réalisation de l'invention, le piston étant en première position.
[Fig. 2] La figure 2 est une représentation schématique d'une vue en coupe du dispositif de coupure de la figure 1 dans lequel le piston est en deuxième position.
[Fig. 3] La figure 3 est une vue en perspective partielle de l'élément de réception du dispositif de coupure de la figure 1.
[Fig. 4] La figure 4 est une en perspective d'un élément de réception du dispositif de coupure selon un second mode de réalisation possible de l'invention.
[Fig. 5] La figure 5 est une représentation schématique d'un circuit électrique sécurisé dans lequel est présent un dispositif de coupure selon l'invention.

### Description des modes de réalisation

Comme cela est illustré sur les figures 1 et 2 qui présentent une vue en coupe du dispositif de coupure selon un mode de réalisation, un dispositif 100 de coupure selon un mode de réalisation comprend un corps 10 à l'intérieur duquel sont installés un initiateur pyrotechnique 20, un piston 30, et un élément conducteur 40. Le piston 30 est monté de sorte à être mobile entre une première position de stockage, illustrée sur la figure 1, et une deuxième position de rupture, illustrée sur la figure 2, le piston 30 étant déplacé depuis sa première position vers sa deuxième position par l'actionnement de l'initiateur pyrotechnique 20. Le piston 30 a pour fonction de rompre l'élément conducteur 40 lors de son passage de sa première position vers sa deuxième position, coupant ainsi la circulation du courant électrique traversant l'élément conducteur 40.

Le dispositif 100 comprend une première 41 et une deuxième 42 bornes électriques destinées à être reliées à un circuit électrique à couper et qui correspondent ici à deux extrémités de l'élément conducteur 40. L'élément conducteur 40 prend ici la forme d'une barre ou languette conductrice électriquement. Dans un mode de réalisation non illustré, le dispositif 100 peut comprendre une pluralité d'éléments conducteurs. Un exemple d'installation comprenant un circuit électrique relié aux bornes 41 et 42 sera décrit en lien avec la figure 4.

Afin de faciliter la rupture de l'élément conducteur 40 par le piston 30, l'élément conducteur 40 comprend au moins une zone de faiblesse 43 qui est destinée à former un point de rupture de l'élément conducteur 40. Dans les exemples de réalisation illustrés sur les figures, l'élément conducteur 40 comprend deux zones de faiblesses 43, permettant ainsi d'assurer une cassure de l'élément conducteur 40 en deux points de rupture et de détacher une portion sacrificielle 44 du reste de l'élément conducteur 40.

Le corps 10 peut présenter une forme cylindrique d'axe principal Z, comme cela est illustré sur les figures, d'autres formes sont cependant possibles. Dans le mode de réalisation illustré sur les figures 1 et 2, le corps 10 est formé par un élément de stockage 11 et un élément de réception 12 qui sont assemblés ensemble. L'élément de stockage 11 présente une cavité de stockage 11a dans laquelle le piston 30 est situé lorsque le piston 30 est dans sa première position. L'élément de réception 12 présente une cavité de réception 12a qui est alignée avec la cavité de stockage 11a et qui communique avec ladite cavité de stockage 11a. La cavité de réception 12a est délimitée par une paroi interne 120 formant une enceinte. La cavité de réception 12a est destinée à recevoir le piston 30 lorsque ledit piston 30 est dans sa deuxième position, comme cela est illustré sur la figure 2. La cavité de stockage 11a et la cavité de réception 12a forme un logement dans lequel peut se déplacer le piston 30 et qui est traversée par la portion conductrice 44 de l'élément conducteur 40.

L'initiateur pyrotechnique 20 comprend une charge pyrotechnique reliée à des connecteurs 21. La charge pyrotechnique est, lorsqu'elle est initiée par exemple à l'aide d'un courant traversant les connecteurs 21, apte à générer un gaz de pressurisation par sa combustion. Les éléments conducteurs 21 peuvent être reliés à un dispositif de contrôle C (figure 4) configuré pour actionner l'initiateur pyrotechnique 20 lorsqu'une anomalie est détectée.

Le piston 30 présente, dans le mode de réalisation illustré sur les figures 1 et 2, une forme de révolution autour de l'axe Z. L'axe Z correspond à l'axe de déplacement du piston 30 et définit une direction axiale D_{Z}. Le piston 30 comprend une gorge circonférentielle dans laquelle un joint d'étanchéité 31, par exemple un joint torique, est logé. Le piston 30 peut se déplacer selon une direction de déplacement le long de l'axe Z à l'intérieur du corps 10 entre une position haute (première position) comme sur la figure 1, et une position basse (deuxième position) comme sur la figure 2. Tant que l'initiateur pyrotechnique 20 n'a pas été déclenché, le piston 30 est dans sa première position.

En outre, comme cela est illustré sur les figures 1 et 2, ainsi que sur la figure 3 qui présente une vue en perspective partielle de l'élément de réception 12 du dispositif de coupure 100 de la figure 1, l'élément de réception 12 du corps 10 du dispositif de coupure 100 comprend, dans le fond de la cavité de réception 12a, des portions saillantes 60 s'étendant à l'intérieur de la cavité de réception 12a. Les portions saillantes 60 forment des ailettes. Ces ailettes 60 comprennent, selon une direction radiale D_{R} orthogonale à la direction axiale D_{Z}, une première extrémité 61 solidaire de la paroi interne 120 et une seconde extrémité 62 libre. Les ailettes 60 s'étendent ainsi, selon la direction radiale D_{R}, depuis la paroi interne 120 de l'élément de réception 12 vers l'axe principal Z. Selon la direction axiale D_{Z}, les ailettes 60 comprennent un premier côté 63 solidaire d'une paroi de fond 122 de la cavité de réception 12a et un second côté 64 libre destiné à être en regard du piston 30 lorsque l'élément de réception 12 est assemblé avec l'élément de stockage 11.

En outre, l'élément de réception 12 comprend en outre une pointe 65 s'étendant en saillie selon la direction axiale D_{Z} depuis la paroi de fond 122 de la cavité de réception 12a vers l'élément conducteur 40. La pointe 65 s'étend selon la direction axiale D_{Z} sur toute la hauteur de la cavité 12a pour être en appui contre une face inférieure de l'élément conducteur 40 lorsque l'élément de réception 12 est assemblé avec le reste du dispositif de coupure 100 et que le piston 30 est dans sa première position. Les ailettes 60 s'étendent au maximum, dans la direction radiale D_{R}, jusqu'à la pointe 65.

Le piston 30 comprend en outre sur sa partie inférieure destinée à entrer en contact avec l'élément conducteur 40, une partie centrale évidée selon la direction axiale D_{Z}. Ainsi, lorsque le piston 30 passe de sa première position, dans l'élément de stockage 11, à sa seconde position, dans l'élément de réception 12 lorsque le dispositif de coupure 100 est actionné, le piston 30 rompt l'élément conducteur 40 au niveau des deux zones de faiblesse 43, et la portion rompue 44, se plie autour de la pointe 65, comme cela est illustrée sur la figure 2, le piston 30 s'arrêtant en appui sur le second côté 64 des ailettes 60 de l'élément de réception 12.

Les ailettes 60 dans la cavité de réception 12a permettent d'augmenter la surface effective de matériau isolant apte à dissiper l'énergie du plasma généré lors de la coupure de l'élément conducteur 40 par le piston 30.

En outre, les ailettes 60 permettent d'augmenter la longueur du chemin de suie entre les deux sections coupées de l'élément conducteur 40 sectionné et ainsi de réduire le risque de reprise d'un courant électrique à l'issue de l'actionnement du dispositif de coupure 100.

Les ailettes 60 sont de préférence en matière plastique et peuvent ne s'étendre selon la direction axiale D_{Z} seulement sur une portion de la hauteur de la cavité de réception 12a.

Sur la figure 4 est illustré schématiquement une vue en perspective d'un élément de réception d'un dispositif de coupure selon un seconde mode de réalisation. Le second mode de réalisation illustré sur la figure 4 diffère du premier mode de réalisation illustré sur les figures 1 à 3 en ce que, d'une part, l'élément de réception 12 ne comprend pas de pointe 65, et, d'autre part, en ce que l'élément de réception 12 comprend des cavités additionnelles 50 situées autour de la cavité de réception 12a et qui sont mises en communication avec ladite cavité de réception 12a par des canaux 51. La pluralité de cavités additionnelles 50 permet ainsi d'améliorer l'isolation des poches de plasma. Dans une variante, l'élément de réception 12 peut ne pas comprendre de cavité additionnelle.

Les cavités additionnelles 50 sont des cavités distinctes de la cavité de réception 12a, notamment le piston 30 ne pénètre pas dans les cavités additionnelles 50 lorsque ledit piston 30 est positionné dans la cavité de réception 12a. Les canaux 51 qui relient les cavités additionnelles 50 à la cavité de réception 12a sont ouverts lorsque le piston 30 vient rompre l'élément conducteur 40, et sont obturés par le piston 30 lorsque ledit piston 30 est dans sa deuxième position. De telles cavités additionnelles 50 permettent de recevoir le plasma généré lors de la rupture de l'élément conducteur 40, le plasma étant ainsi évacué depuis la cavité de réception 12a vers la ou les cavités additionnelles 50 par le ou les canaux 51. La Demanderesse s'est en effet rendue compte que le fait que le plasma stagne dans la cavité de réception 12a tend d'une part à ralentir le mouvement du piston 30, et d'autre part tend à permettre la circulation du courant électrique malgré la rupture de l'élément conducteur 40. Le fait de déplacer le plasma hors de la cavité de réception 12a permet ainsi au dispositif 100 de couper plus rapidement et plus efficacement la circulation d'un courant électrique entre les deux bornes 41 et 42 de l'élément conducteur, 40 et ce malgré le fait que la tension et l'intensité du courant électrique soit élevées (notamment une tension supérieure à 500V et une intensité supérieure à 10kA) et provoquent la génération de plasma à la rupture de l'élément conducteur 40.

Une fois l'élément conducteur 40 rompu, le piston 30 peut venir ensuite obturer le ou les canaux 51, maintenant ainsi le plasma dans les cavités additionnelles 50, ce qui limite ainsi le risque que le courant continue de circuler malgré la coupure de l'élément conducteur 40.

Sur la figure 4, les canaux 51 sont situés au niveau de la face de l'élément de réception 12 destinée à être en contact avec l'élément conducteur 40, autrement dit, au droit d'un point de rupture de l'élément conducteur 40. Cela permet une meilleure évacuation du plasma vers la ou les cavités additionnelles 50. En effet, le plasma est généré au niveau du point de rupture de l'élément conducteur 40.

Dans une variante, les canaux 51 peuvent être situés proches d'un point de rupture de l'élément conducteur 40, c'est-à-dire à une distance inférieure ou égale à 5mm d'un point de rupture de l'élément conducteur 40.

Afin de minimiser la quantité de plasma restant dans la cavité de réception 12a, la taille de la ou des cavités additionnelles 50 est avantageusement suffisamment importante par rapport à la taille de la cavité de réception 12a. Ainsi, la ou les cavités additionnelles 50 présentent une longueur qui est au moins égale à la longueur de la cavité de réception 12a. De manière encore plus avantageuse, le volume totale de la ou des cavités additionnelles 50 est supérieur ou égal au volume de la cavité de réception 12a. De manière préférentielle, le volume totale de la ou des cavités additionnelles 50 est supérieur au volume de la cavité de réception 12a.

Dans le second mode de réalisation illustré sur la figure 4, les canaux 51 débouchent dans la cavité de réception 12a sur une portion de ladite cavité de réception 12a qui présente une surface conique. La forme de la surface conique de la portion de la cavité de réception 12a est complémentaire à la forme d'une portion du piston 30, permettant ainsi d'améliorer l'étanchéité de la fermeture des canaux 51 par le piston 30.

Dans une variante, les canaux 51 peuvent être situés dans une partie basse de la cavité de réception 12a.

La figure 5 montre schématiquement un exemple d'installation électrique sécurisée 300 mettant en oeuvre le dispositif 100 de coupure selon l'invention.

L'installation électrique sécurisée 300 comprend un système d'alimentation sécurisé 310 comprenant le dispositif de coupure 100 (représenté de façon très schématique) et un circuit d'alimentation 311. Le circuit d'alimentation 311 comprend ici un générateur électrique G relié à la deuxième borne 42 de la portion conductrice 40 du dispositif de coupure 100. Le générateur électrique G peut être par exemple une batterie ou un alternateur.

Le système d'alimentation sécurisé 310 comprend en outre un élément de contrôle C configuré pour actionner l'initiateur pyrotechnique 20 lorsqu'une anomalie est détectée. L'élément de contrôle C est connecté à l'initiateur pyrotechnique 20 par l'intermédiaire des connecteurs 21. L'anomalie en réponse à laquelle l'élément de contrôle C peut déclencher l'initiateur pyrotechnique 20 peut être une anomalie électrique, comme un dépassement de seuil de courant dans le circuit, ou une anomalie non-électrique comme la détection d'un choc, par exemple une décélération brusque de l'élément de contrôle, d'un changement de température, de pression, etc. En cas de détection d'une anomalie, l'élément de contrôle C est apte à envoyer un courant électrique à l'initiateur pyrotechnique 20 pour son déclenchement afin de couper le courant, comme décrit précédemment.

L'installation électrique sécurisée 300 comprend enfin un dispositif électrique D relié ici à la première borne 41 de la portion conductrice 40 du dispositif de coupure 100 pour être alimenté par le système d'alimentation sécurisé 310.

A titre d'exemple, un véhicule automobile peut comprendre une installation électrique sécurisée 300.

## Revendications

1. Dispositif (100) de coupure comprenant un élément conducteur (40) et un piston (30) mobile, le piston (30) étant apte à se déplacer selon une direction axiale (D_{Z}) entre une première position de passage du courant dans l'élément conducteur (40) et une deuxième position de coupure du courant, le piston (30) étant configuré pour rompre l'élément conducteur (40) lors de son passage de sa première position à sa deuxième position, et le piston (30) étant positionné dans une cavité de réception (12a) d'un élément de réception (12) lorsque ledit piston (30) est dans sa deuxième position, la cavité de réception (12a) étant délimitée par au moins une paroi interne (120) de l'élément de réception (12) formant une enceinte, la paroi interne (120) étant en matériau électriquement isolant, l'élément de réception (12) comprenant des ailettes (60) en matériau électriquement isolant et s'étendant à l'intérieur de la cavité de réception (12a) depuis ladite au moins une paroi interne (120) de l'élément de réception (12), les ailettes (60) s'étendant, selon une direction (D_{R}) perpendiculaire à ladite direction axiale (D_{Z}), entre une première extrémité (61) solidaire de la paroi interne (120) et une seconde extrémité (62) libre,
**caractérisé en ce que** les ailettes comprennent selon la direction axiale (D_{Z}), un premier côté (63) solidaire d'une paroi de fond (122) de la cavité de réception (12a) et un second côté (64) libre sur lequel le piston (30) est en appui lorsqu'il est dans sa deuxième position.

2. Dispositif (100) selon la revendication 1, comprenant au moins six ailettes (60).

3. Dispositif (100) selon l'une des revendications 1 ou 2, dans lequel les ailettes (60) comprennent une première extrémité (61) solidaire de ladite au moins une paroi interne(120) de l'élément de réception (12) et une seconde extrémité (62) qui est libre à l'intérieur de la cavité de réception (12a), les ailettes (60) ayant toutes la même longueur entre leur première extrémité (61) et leur seconde extrémité (62).

4. Dispositif (100) selon l'une des revendications 1 ou 2, dans lequel les ailettes (60) comprennent une première extrémité solidaire (61) de ladite au moins une paroi interne (120) de l'élément de réception (12) et une seconde extrémité (62) qui est libre à l'intérieur de la cavité de réception (12a), le dispositif (100) comprenant des premières ailettes ayant une première longueur entre leur première extrémité et leur seconde extrémité, et des secondes ailettes ayant une seconde longueur entre leur première extrémité et leur seconde extrémité, la seconde longueur étant inférieure à la première longueur, chaque première ailette étant disposée entre deux secondes ailettes et chaque seconde ailette étant disposée entre deux premières ailettes.

5. Dispositif (100) selon l'une des revendications 1 à 4, dans lequel l'élément de réception (12) comprend en outre au moins une cavité additionnelle (50) distincte de la cavité de réception (12a) et reliée à ladite cavité de réception (12a) par au moins un canal (51), ledit au moins un canal (51) étant ouvert lors de la rupture de l'élément conducteur (40) par le piston (30).

6. Dispositif (100) selon la revendication 5, dans lequel ledit au moins un canal (51) est obturé par le piston (30) lorsque ledit piston (30) est dans sa deuxième position.

7. Dispositif (100) selon l'une quelconque des revendications 5 ou 6, dans lequel ledit au moins un canal (51) est situé au droit d'un point de rupture de l'élément conducteur (40).

8. Dispositif (100) selon l'une quelconque des revendications 5 à 7, dans lequel l'élément de réception (12) comprend au moins deux cavités additionnelles (50) distinctes chacune reliée à la cavité de réception (12a) par au moins un canal (51).

9. Dispositif (100) selon l'une quelconque des revendications 5 à 8, dans lequel chaque cavité additionnelle (50) est reliée à la cavité de réception (12a) par au moins un canal (51) situé au droit d'un point de rupture de l'élément conducteur (40), au moins un canal (51) étant situé au droit de chaque point de rupture de l'élément conducteur (40).

10. Dispositif (100) selon l'une quelconque des revendications 5 à 9, dans lequel ladite au moins une cavité additionnelle (50) comprend une longueur au moins égale à la moitié de la longueur de la cavité de réception (12a).

11. Dispositif (100) selon l'une quelconque des revendications 5 à 10, dans lequel le volume de ladite au moins une cavité additionnelle (50) est supérieur ou égal au volume de la cavité de réception (12a).

12. Dispositif (100) selon l'une quelconque des revendications 5 à 11, dans lequel ledit au moins un canal (51) débouche dans la cavité de réception (12a) sur une portion (P) de ladite cavité de réception (12a) présentant une surface conique de forme complémentaire à une portion du piston (30).

13. Dispositif (100) selon l'une des revendications 1 à 12, dans lequel le dispositif est un dispositif de coupure pyrotechnique comprenant un initiateur pyrotechnique (20), le piston (30) étant apte à se déplacer suite à l'actionnement de l'initiateur pyrotechnique (20) entre sa première position et sa deuxième position.

14. Dispositif (100) selon l'une quelconque des revendications 1 à 13, dans lequel l'élément conducteur (40) est configuré pour être rompu par le piston (30) en deux points de rupture.

15. Dispositif (100) selon l'une quelconque des revendications 1 à 13, dans lequel l'élément conducteur (40) est configuré pour être rompu en un point de rupture et être plié par le piston (30).

16. Installation électrique sécurisée (300) comprenant un dispositif de coupure (100) selon l'une quelconque des revendications 1 à 15 et un circuit électrique relié à l'élément conducteur (40) dudit dispositif (100).

17. Véhicule comprenant une installation électrique sécurisée (300) selon la revendication 16.

## Patentansprüche

1. Abschaltvorrichtung (100), umfassend ein leitendes Element (40) und einen beweglichen Kolben (30), wobei der Kolben (30) geeignet ist, sich in einer axialen Richtung (D_{Z}) zwischen einer ersten Position zum Durchgang von Strom in dem leitenden Element (40) und einer zweiten Stromabschaltposition zu bewegen, wobei der Kolben (30) dazu ausgestaltet ist, das leitende Element (40) bei seinem Durchgang von seiner ersten Position zu seiner zweiten Position zu unterbrechen, und der Kolben (30) in einem Aufnahmehohlraum (12a) eines Aufnahmeelements (12) positioniert ist, wenn der Kolben (30) in seiner zweiten Position ist, wobei der Aufnahmehohlraum (12a) durch mindestens eine Innenwand (120) des Aufnahmeelements (12), das ein Gehäuse bildet, begrenzt ist, wobei die Innenwand (120) aus einem elektrisch isolierenden Material ist,
wobei das Aufnahmeelement (12) Lamellen (60) aus einem elektrisch isolierenden Material umfasst und sich innerhalb des Aufnahmehohlraums (12a) ausgehend von der mindestens einen Innenwand (120) des Aufnahmeelements (12) erstreckt,
wobei die Lamellen (60) sich in einer Richtung (D_{R}) senkrecht zu der axialen Richtung (D_{Z}) zwischen einem ersten Ende (61), das fest mit der Innenwand (120) verbunden ist, und einem zweiten freien Ende (62) erstrecken,
**dadurch gekennzeichnet, dass** die Lamellen in der axialen Richtung (D_{Z}) eine erste Seite (63), die fest mit einer Bodenwand (122) des Aufnahmehohlraums (12a) verbunden ist, und eine zweite freie Seite (64) umfassen, auf welcher der Kolben (30) aufliegt, wenn er in seiner zweiten Position ist.

2. Vorrichtung (100) nach Anspruch 1, umfassend mindestens sechs Lamellen (60).

3. Vorrichtung (100) nach einem der Ansprüche 1 oder 2, wobei die Lamellen (60) ein erstes Ende (61), das fest mit der mindestens einen Innenwand (120) des Aufnahmeelements (12) verbunden ist, und ein zweites Ende (62) umfassen, das innerhalb des Aufnahmehohlraums (12a) frei ist, wobei die Lamellen (60) alle dieselbe Länge zwischen ihrem ersten Ende (61) und ihrem zweiten Ende (62) aufweisen.

4. Vorrichtung (100) nach einem der Ansprüche 1 oder 2, wobei die Lamellen (60) ein erstes Ende (61), das fest mit der mindestens einen Innenwand (120) des Aufnahmeelements (12) verbunden ist, und ein zweites Ende (62) umfassen, das innerhalb des Aufnahmehohlraums (12a) frei ist, wobei die Vorrichtung (100) erste Lamellen, die eine erste Länge zwischen ihrem ersten Ende und ihrem zweiten Ende aufweisen, und zweite Lamellen umfasst, die eine zweite Länge zwischen ihrem ersten Ende und ihrem zweiten Ende aufweisen, wobei die zweite Länge kleiner als die erste Länge ist, wobei jede erste Lamelle zwischen zwei zweiten Lamellen angeordnet ist und jede zweite Lamelle zwischen zwei ersten Lamellen angeordnet ist.

5. Vorrichtung (100) nach einem der Ansprüche 1 bis 4, wobei das Aufnahmeelement (12) ferner mindestens einen zusätzlichen Hohlraum (50) umfasst, der sich von dem Aufnahmehohlraum (12a) unterscheidet und mit dem Aufnahmehohlraum (12a) durch mindestens einen Kanal (51) verbunden ist, wobei der mindestens eine Kanal (51) bei der Unterbrechung des leitenden Elements (40) durch den Kolben (30) geöffnet ist.

6. Vorrichtung (100) nach Anspruch 5, wobei der mindestens eine Kanal (51) durch den Kolben (30) geschlossen ist, wenn der Kolben (30) in seiner zweiten Position ist.

7. Vorrichtung (100) nach einem der Ansprüche 5 oder 6, wobei sich der mindestens eine Kanal (51) rechts von einer Unterbrechungsstelle des leitenden Elements (40) befindet.

8. Vorrichtung (100) nach einem der Ansprüche 5 bis 7, wobei das Aufnahmeelement (12) mindestens zwei zusätzliche separate Hohlräume (50) umfasst, die jeweils durch mindestens einen Kanal (51) mit dem Aufnahmehohlraum (12a) verbunden sind.

9. Vorrichtung (100) nach einem der Ansprüche 5 bis 8, wobei jeder zusätzliche Hohlraum (50) mit dem Aufnahmehohlraum (12a) durch mindestens einen Kanal (51) verbunden ist, der sich rechts von einer Unterbrechungsstelle des leitenden Elements (40) befindet, wobei sich mindestens ein Kanal (51) rechts von jeder Unterbrechungsstelle des leitenden Elements (40) befindet.

10. Vorrichtung (100) nach einem der Ansprüche 5 bis 9, wobei der mindestens eine zusätzliche Hohlraum (50) eine Länge umfasst, die mindestens gleich der Hälfte der Länge des Aufnahmehohlraums (12a) ist.

11. Vorrichtung (100) nach einem der Ansprüche 5 bis 10, wobei das Volumen des mindestens einen zusätzlichen Hohlraums (50) größer als das oder gleich dem Volumen des Aufnahmehohlraums (12a) ist.

12. Vorrichtung (100) nach einem der Ansprüche 5 bis 11, wobei der mindestens eine Kanal (51) in den Aufnahmehohlraum (12a) an einem Abschnitt (P) des Aufnahmehohlraums (12a) mündet, der eine konische Oberfläche von komplementärer Form zu einem Abschnitt des Kolbens (30) aufweist.

13. Vorrichtung (100) nach einem der Ansprüche 1 bis 12, wobei die Vorrichtung eine pyrotechnische Abschaltvorrichtung ist, die einen pyrotechnischen Zünder (20) umfasst, wobei der Kolben (30) geeignet ist, sich nach Betätigung des pyrotechnischen Zünders (20) zwischen seiner ersten Position und seiner zweiten Position zu bewegen.

14. Vorrichtung (100) nach einem der Ansprüche 1 bis 13, wobei das leitende Element (40) dazu ausgestaltet ist, durch den Kolben (30) an zwei Unterbrechungsstellen unterbrochen zu werden.

15. Vorrichtung (100) nach einem der Ansprüche 1 bis 13, wobei das leitende Element (40) dazu ausgestaltet ist, durch den Kolben (30) an einer Unterbrechungsstelle unterbrochen und gebogen zu werden.

16. Gesicherte elektrische Installation (300), umfassend eine Abschaltvorrichtung (100) nach einem der Ansprüche 1 bis 15 und einen elektrischen Schaltkreis, der mit dem leitenden Element (40) der Vorrichtung (100) verbunden ist.

17. Fahrzeug, umfassend eine gesicherte elektrische Installation (300) nach Anspruch 16.

## Claims

1. A cut-off device (100) comprising a conductive element (40) and a movable piston (30), the piston (30) being able to move along an axial direction (D_{Z}) between a first position for the passage of the current in the conductive element (40) and a second current cut-off position, the piston (30) being configured to break the conductive element (40) during its passage from its first position to its second position, and the piston (30) being positioned in a receiving cavity (12a) of a receiving element (12) when said piston (30) is in its second position, the receiving cavity (12a) being delimited by at least one inner wall (120) of the receiving element (12) forming an enclosure, the inner wall (120) being made of electrically insulating material,
the receiving element (12) comprising fins (60) made of electrically insulating material and extending inside the receiving cavity (12a) from said at least one inner wall (120) of the receiving element (12),
the fins (60) extending, along a direction (D_{R}) perpendicular to said axial direction (D_{Z}), between a first end (61) secured to the inner wall (120) and a second free end (62),
**characterized in that** the fins comprise, along the axial direction (D_{z}), a first side (63) secured to a bottom wall (122) of the receiving cavity (12a) and a second free side (64) on which the piston (30) is bearing when it is in its second position.

2. The device (100) according to claim 1, comprising at least six fins (60).

3. The device (100) according to any of claims 1 or 2, wherein the fins (60) comprise a first end (61) secured to said at least one inner wall (120) of the receiving element (12) and a second end (62) which is free inside the receiving cavity (12a), the fins (60) all having the same length between their first end (61) and their second end (62).

4. The device (100) according to any of claims 1 or 2, wherein the fins (60) comprise a first end (61) secured to said at least one inner wall (120) of the receiving element (12) and a second end (62) which is free inside the receiving cavity (12a), the device (100) comprising first fins having a first length between their first end and their second end, and second fins having a second length between their first end and their second end, the second length being smaller than the first length, each first fin being disposed between two second fins and each second fin being disposed between two first fins.

5. The device (100) according to any of claims 1 to 4, wherein the receiving element (12) further comprises at least one additional cavity (50) distinct from the receiving cavity (12a) and connected to said receiving cavity (12a) through at least one channel (51), said at least one channel (51) being open when the conductive element (40) is broken by the piston (30).

6. The device (100) according to claim 5, wherein said at least one channel (51) is obturated by the piston (30) when said piston (30) is in its second position.

7. The device (100) according to any one of claims 5 or 6, wherein said at least one channel (51) is located in line with a breaking point of the conductive element (40).

8. The device (100) according to any one of claims 5 to 7, wherein the receiving element (12) comprises at least two distinct additional cavities (50) each connected to the receiving cavity (12a) by at least one channel (51).

9. The device (100) according to any one of claims 5 to 8, wherein each additional cavity (50) is connected to the receiving cavity (12a) by at least one channel (51) located in line with a breaking point of the conductive element (40), at least one channel (51) being located in line with each breaking point of the conductive element (40).

10. The device (100) according to any one of claims 5 to 9, wherein said at least one additional cavity (50) comprises a length at least equal to half the length of the receiving cavity (12a).

11. The device (100) according to any one of claims 5 to 10, wherein the volume of said at least one additional cavity (50) is greater than or equal to the volume of the receiving cavity (12a).

12. The device (100) according to any one of claims 5 to 11, wherein said at least one channel (51) opens out into the receiving cavity (12a) on a portion (P) of said receiving cavity (12a) having a tapered surface of a shape complementary to a portion of the piston (30).

13. The device (100) according to any of claims 1 to 12, wherein the device is a pyrotechnic cut-off device comprising a pyrotechnic initiator (20), the piston (30) being able to move following the actuation of the pyrotechnic initiator (20) between its first position and its second position.

14. The device (100) according to any one of claims 1 to 13, wherein the conductive element (40) is configured to be broken by the piston (30) at two breaking points.

15. The device (100) according to any one of claims 1 to 13, wherein the conductive element (40) is configured to be broken at a breaking point and bent by the piston (30).

16. A secure electrical installation (300) comprising a cut-off device (100) according to any one of claims 1 to 15 and an electric circuit connected to the conductive element (40) of said device (100).

17. A vehicle comprising a secure electrical installation (300) according to claim 16.
